# EUROPÄISCHE PATENTSCHRIFT

(11) **EP 0 338 025 B1**
(45) Veröffentlichungstag und Bekanntmachung des Hinweises auf die Patenterteilung: **27.05.1992**
(21) Anmeldenummer: 88902416.2
(22) Anmeldetag: 23.03.1988
(51) Int. Cl.: B41M 5/26

(54) **Anwendung einer Vorrichtung für Laser-Transferdruck**
Use of a Device for Laser Transfer Printing
Emploi d'un dispositif pour impression par transfert à laser

(30) Priorität: 27.03.1987 DE 3710183
(43) Veröffentlichungstag der Anmeldung: 25.10.1989
(73) Patentinhaber: SIEMENS AKTIENGESELLSCHAFT, 80333 München (DE)
(72) Erfinder: KLEINSCHMIDT, Peter, D-8000 München 80 (DE); MADER, Gerhard, D-8025 Unterhaching (DE); MEIXNER, Hans, D-8013 Haar (DE)
(86) Internationale Anmeldenummer: DE8800185
(87) Internationale Veröffentlichungsnummer: WO8807450

(56) Entgegenhaltungen:
- EP-A- 205 083
- FR-A- 2 536 014
- GB-A- 2 113 860
- GB-A- 2 173 462
- Patent Abstracts of Japan, vol. 10, No 14 (M-447) (2071), 21 January 1986; JP A 60 174 691 (SUWA SEIKOSHA K.K.) 07.09.1985
- Electronik, vol. 23, N0. 11, 1074, Franzis-publishers, (München, DE), H. Germer: "Wege zur elecktronischen Schreibmaschine", pages 441-444
- Patent Abstracts of Japan, vol. 7, No. 31 (M-192) (1176). 8 February 1983, JP A 57 185 197 8, (MITSUBISHI DENKI K.K.) 15.11.1982
- Patent Abstracts of Japan, vol. 11, No. 175 (M-596) (2622), 5 June 1987; JP A 62 007 593 (SEIKO INSTR. & ELECTRONICS LTD) 14.01.1987

## Beschreibung

Aus der GB-A-2 173 452 ist eine Vorrichtung und ein Verfahren für Laserdruck bekannt. Verwendet wird dabei ein Druckträger, z.B. ein Blatt Papier, wobei direkt die Papieroberfläche, und zwar zunächst ganzflächig, mit sog. Mikrokapseln beschichtet wird. Diese Mikrokapseln enthalten eine als Druckfarbe verwendete Tinte. Gemäß einer Variante wird sobald eine solche Mikrokapseln von der Strahlung eines Lasers getroffen wird, diese Kapsel aufgebrochen, nämlich sofern die auftreffende Laserstrahlung eine gewisse Mindestenergie hat. Es kann vorgesehen sein, daß die in der Kapsel enthaltene Tinte für diese Laserstrahlung derart absorbierend ist, daß die Laserstrahl-Energie von dieser Tinte aufgenommen wird. Eine Alternative ist, daß das Material der Wand der Kapsel derartige Laserstrahlungs-Absorption aufweist. Es ist auch bereits angegeben worden, solches Material für die Wand der Kapsel zu verwenden, daß bei Auftreffen der Laserstrahlung eine solche chemische Reaktion ablaufen läßt, daß das Aufbrechen der Kapseln mit einem Minimum an Strahlungsenergie zu erzielen ist.

Das Druckverfahren kann ohne Verwendung von Druckbuchstaben-Masken in der Weise durchgeführt werden, daß die einzelnen Buchstaben matrixartig durch den entsprechend gesteuerten fokussierten Laserstrahl punktweise zusammengesetzt werden.

Diese Druckschrift beschreibt noch eine weitere Variante, gemäß der, dem Negativ des Druckmusters entsprechend, von der Laserstrahlung getroffene Mikrokapseln leitfähig gemacht und damit aus der ursprünglich ganzflächigen Beschichtung herausgelöst werden können. Das Blatt Papier wird dann mit der dem Positiv des Druckmusters entsprechenden Beschichtung seiner Oberfläche mit Mikrokapseln in eine mechanische Quetschvorrichtung geleitet, wo mit dem Platzen der Mikrokapsein der Transfer der Drucktinte erfolgt.

Die obengenannte Druckschrift weist auch auf die Möglichkeit des Mehrfarbenfarbdruckes hin. Für diesen Zweck sind Mikrokapseln mit Tinte in wahlweise verschiedener Farbe gefüllt, z.B. sind verteilt Mikrokapseln mit darin enthaltener roter Tinte und solche mit darin enthaltener grüner Tinte. Dabei wird Laserstrahlung mit verschiedenen Wellenlängen verwendet und es sind solche Mikrokapseln vorgesehen, die je nach der in ihnen enthaltenen Farbe selektiv auf eine jeweilige Wellenlänge der Laserstrahlung ansprechen.

In der US-A-3 351 948 ist für Mehrfarbendruck mit Mikrokapseln vorgesehen, daß die Mikrokapseln der verschiedenen Farben, jede Farbe für sich, zeilenweise angeordnet sind. Für den Druck in der jeweiligen Farbe wird dann die jeweilige Zeile mit der Laserstrahlung angesteuert.

Aus der US-A- 3 570 380 ist bereits seit langer Zeit die Verwendung eines Farbbandes auch für Transferdruck bekannt. Der Druckträger, z.B. Papier und dieses Farbband werden zumindest im vorgesehenen Druckbereich miteinander in flächenmäßige Berührung gebracht. Auf das Farbband durch eine Druckbuchstaben-Maske hindurch auftreffende Intensität bewirkt, daß in dem Farbband enthaltener Druckfarbstoff entsprechend der Form des betreffenden Buchstabens auf den Druckträger übertragen wird. Dieses Farbband ist für Einfarben-Druck verwendbar. Farbbänder sind auch in in jüngeren Druckschriften beschriebenen Vorrichtungen verwendet worden. Für einen Thermo-Transferdrucker (JP-A- 58-110 270, JP-A- 58-38177 und JP-A-74 173) ist bereits die Verwendung mehrfarbigen, streifenweise rot, grün und blauen Farbbandes vorgesehen worden, und zwar so wie dies von üblichen Schreibmaschinen her bekannt ist, in denen Farbbänder mit parallel laufenden Streifen unterschiedlicher Farbe, z.B. schwarz und rot, verwendet werden. Gemäß der JP-A- 74 173 werden die einzelnen Farbstreifen von je einem steuerbaren Laserstrahl eines Halbleiter-Laserarrays beaufschlagt, das drei parallele Strahlen ein und derselben Frequenz ausstrahlt.

Umfangreichen weiteren Stand der Technik gibt die EP-A-0 205 083 an. Abgesehen von Einzelheiten zu einem mit einer Schicht mit Mikrokapseln, die jeweiligen Druckfarbstoff enthalten, versehenen Druck-Farbband beschreibt diese Druckschrift anhand der Figuren 3 bis 8, 12 und 14 acht Ausführungsformen von Vorrichtungen zur Durchführung eines Transferdruckes. Alle diese Vorrichtungen benutzen ein und dasselbe Arbeitsprinzip, nämlich mit Licht und Wärme in dem Druck-Farbband in einem ersten Schritt zunächst ein latentes Bild zu erzeugen und erst später in einem zweiten Schritt mit dem latenten Bild das Transferdrucken, wieder unter Zufuhr von Wärme und mit Anwendung von Druck, auszuführen. Eine Besonderheit umfaßt dabei die Vorrichtung der Figur 7, bei der zur Erzeugung des latenten Bildes außer UV-Licht und Wärme auch noch mechanischer Anpreßdruck auf das Druck-Farbband angewendet wird. Für diese Vorrichtung der Figur 7 ist ein spezielles Farbband vorgesehen, das in der Schicht auf der Trägerfolie des Farbbandes außerdem auch noch Kapseln mit einem Fotoreaktions-Initiator aufweist. Durch den hier bei der Erzeugung des latenten Bildes angewendeten Druck werden diejenigen Kapseln mit Initiator zum Platzen gebracht, die durch die gesteuert zugeführte Wärme dazu ausgewählt worden sind. Der Initiator aus den geplatzten Kapseln mischt sich mit einer Polymerisierungskomponente, so daß die Schicht auf der Trägerfolie zu einem latenten Bild wird, nämlich indem diesem Bild entsprechend örtlich unterschiedliche Erweichungspunkte, Schmelzpunkte und dgl. der Schicht erzielt worden sind. Der in den Druckfarbstoff-Kapseln enthaltene Farbstoff tritt bei der Vorrichtung nach Figur 7, ebenso wie bei den übrigen sieben Vorrichtungen dieser Druckschrift erst beim nachfolgenden zweiten Prozeßschritt des Transferdruckens aus.

Alle acht Vorrichtungen dieser EP-A-0 205 083 sind für sich funktionsfähige und auf ihre Funktion hin ausgebildete Vorrichtüngen. Der Druckschrift sind keine Hinweise oder wenigstens ein Anhalt zu entnehmen, diese jeweiligen einzelnen Vorrichtungen der Figuren 3 bis 8, 12 und 14 zu ändern, zu ergänzen oder bei diesen Einzelmerkmale wegzulassen.

Es sind des weiteren Verfahren bekannt, mit deren Hilfe eine Druckträger unter Verwendung eines Farbbandes mit Zeichen zu bedrucken ist. Durch entsprechendes Aufdrücken des Farbbandes auf den Druckträger, und zwar unter Anwendung bestimmten Druckes und bestimmter Temperatur erreicht man ein Übergehen von Farbstoff vom Farbband auf den Druckträger. Auch hier wird Laserstrahlung zur Erzeugung der notwendigen Temperatur, nämlich in seiner Eigenschaft als Wärmestrahlung verwendet. Eine "Durchsichtigkeit" des Farbbandes in bezug auf derartige Laserstrahlung ist nicht erforderlich, da die Wärmewirkung der Laserstrahlung ohne weiteres durch das Farbband hindurchreicht.

Aufgabe der vorliegenden Erfindung ist es, eine Anwendung für eine wie in Oberbegriff des Anspruchs 1 vorrichtung angegeben, die mit nicht notwendigerweise speziell präpariertem Druckträger, z.B. mit normalem Papier, durch züführen ist, die hohe Druckgeschwindigkeit ermöglicht und hohe Deckungsgenauigkeit für Mehrfarbendruck gewährleistet. Diese Anwendung soll es entberhlich machen, eine nachträgliche Behandlung (Entfernen für den Druck nicht verwendeter Druckfarbe) durchführen zu müssen.

Diese Aufgabe wird den Maßnahmendes Ansprüchss 1 gelöst. Die züverwendende Vorrichtung hat eine Laser-Strahlquelle für die Erzeugung (jeweils) eines fokussierten Laserstrahls, eine elektrische Ansteuereinrichtung für diese Strahlquelle und deren Laserstrahl, eine Aufnahme für einen Druckträger, z.B. Papier in Blatt- oder Rollenform, eine Aufnahme für ein Farbband, das als Träger für wenigstens einen Druckfarbstoff dient, eine Andruckeinrichtung, zwischen der das Farbband und der Druckträger aufeinandergedrückt werden, wobei diese Einrichtung einen für den jeweiligen Laserstrahl durchlässigen Anteil hat. Dieses Farbband ist eine Trägerfolie, die mit Mikrokapseln beschichtet ist, wobei die Trägerfolie für die eine oder mehreren verwendet Laserwellenlängen transparent ist. Die Mikrokapseln enthalten den Druckfarbstoff. Im Falle des Mehrfarbendruckes sind mit jeweils verschiedenfarbigem Druckfarbstoff gefüllte Mikrokapseln vorhanden, die über die Fläche der Trägerfolie des Farbbandes verteilt sind. Die Veteilung kann eine zufällige oder eine nach einem Muster geordnete sein. Zum Beispiel kann letzteres ein Zeilenmuster sein.

Mit der Anwendung einer solchen Vorrichtung läßt sich ein Drucken durchführen, bei dem im einmaligen Druchgang auch Mehrfarbendruck ausgeführt werden kann. Dies hat nicht nur den Vorteil, daß eine hohe Druckgeschwindigkeit erreicht werden kann, sondern auch die Deckung der einzelnen Farbbilder ist nicht von einer wiederholten Justierung bzw. Positionierung des Druckträgers und der Laserstrahl-Ansteuerung abhängig.

Die auf dem Farbband bzw. deren Trägerfolie befindlichen Mikrokapseln können außer dem Farbstoff (der jeweiligen Farbe) auch noch einen Absorberstoff enthalten, der dazu beiträgt, daß auf eine jeweilige Mikrokapsel gerichtet auffallende, fokussierte Laserstrahlung schon bei relativ geringer Intensität bewirkt, daß diese Mikrokapsel zum Zwecke des Druckens aufgebrochen wird, zerplatzt oder dgl.. Zusätzlich oder alternativ kann auch vorgesehen sein, daß die Wand der Mikrokapsel aus einem solchen Material besteht, das Absorberwirkung für die Laserstrahlung hat.

Die Mikrokapseln können zusätzlich zu dem Druckfarbstoff eine solche chemisch reaktive Substanz enthalten, die bei der vorgesehenen Bestrahlung eine Reaktion ermöglicht, die mehr Energie freisetzt, als in dieser reaktiven Substanz an Strahlungsenergie absorbiert worden ist. Es kann vorgesehen sein, daß dieser Vorgang wellenlängenabhängig ist.

Für Mehrfarben-Druck kann vorteilhafterweise vorgesehen sein, daß Laserstrahlungsquellen mit voneinander unterschiedlichen Wellenlängen verwendet werden und solche Absorberstoffe benutzt werden, die selektiv auf eine der jeweiligen Wellenlängen ansprechen. Mit der Strahlung einer bestimmten Laserwellenlänge kann dann eine bestimmte Druckfarbe angesteuert werden, deren jeweils zugehörige Mikrokapseln zum Zerplatzen gebracht werden. Es erfolgt dann ein Drucken am jeweiligen Ort in dieser Farbe. Problemlos können auf diese Weise selektiv praktisch am selben Ort gleichzeitig mehrere Farben zum Drucken gebracht werden, mit dem Ergebnis, daß der Druckpunkt die entsprechende Mischfarbe hat.

Besonders geeignet zur Realisierung der Erfindung sind Laserdioden als Laser-Strahlquelle. Zur Verfügung stehen Ga-As-Laserdioden mit 0,81 µm Wellenlänge und InGaAsP-Laserdioden mit 1,3 und 1,6 µm Wellenlänge.

Es kann auch vorgesehen sein, daß das Farbband mit in dichter Zeilenfolge angeordneten Mikrokapseln der jeweils einen Farbe beschichtet ist. Für Mehrfarbendruck ist es dann erforderlich, für den Druck der jeweiligen Farbe die betreffende Farbzeile auf dem Farbband zu treffen.

Figur 1 zeigt eine einfache Vorrichtung für vorzugsweise Einfarbendruck. Mit 1 ist der Druckträger, z.B. Papier, bezeichnet. Mit 2 ist ein Stück des erfindungsgemäß verwendeten Farbbandes mit einer Trägerfolie 3 und der darauf befindlichen Schicht 4 mit Mikrokapseln bezeichnet. Diese Schicht 4 mit den Mikrokapseln ist der Druckoberfläche des Druckträgers 1 zugewandt. Die Andruckeinrichtung besteht aus einem für die noch zu beschreibende Laserstrahlung transparenten Körper 5 und einer Gegenfläche 6 z.B. einer Walze.

Mit 7 ist ein Laserdioden-Array bezeichnet. Es genügt, wenn dieses Array eine lineare Anordnung von Laserdioden ist. Mit 8 ist ein Kondensor und mit 9 eine Abbildungsoptik bezeichnet. Die Strahlen der randständigen Laserdioden dieses Arrays sind in der Figur mit 10 und 11 bezeichnet dargestellt. Mit 12 ist die elektrische Ansteuerung bezeichnet. Je nachdem welche der Laserdioden des Arrays angesteuert wird, wird ein jeweiliger eng begrenzter Bereich (dot) in der Schicht 4 der Mikrokapseln bestrahlt. Die Absorption der die betreffenden Mikrokapseln treffenden Laserstrahlung führt zur Zerstörung der Mikrokapseln und zur Abgabe und Übertragung des in diesen Mikrokapseln enthaltenen Druckfarbstoffes auf die Oberfläche des Druckträgers.

Figur 2 zeigt eine Ausführungsform einer erfindungsgemäßen Vorrichtung, die speziell für Mehrfarbendruck ausgebildet ist. Der Druckträger, z.B. Papier, ist wieder mit 1 bezeichnet. Das Farbband ist mit 2 bezeichnet und berührt das Papier zumindest am Ort P des augenblicklich durchzuführenden Druckvorganges. Die die Mikrokapseln 41 enthaltende Schicht auf der Trägerfolie 3 ist wieder mit 4 bezeichnet. Für den Mehrfarbendruck enthalten die Mikrokapseln 41 jeweils voneinander unterschiedlich farbige Druckflüssigkeit. Die verschiedenfarbigen Mikrokapseln sind z.B. gemischt dicht benachbart verteilt.

Mit 5 ist ein transparentes Andruckteil der Andruckeinrichtung bezeichnet.

Die Optik ist insgesamt mit 21 bezeichnet. Sie umfaßt drei Laserarrays 22, 23 und 24, die voneinander verschiedene Wellenlängen Lambda 1, Lambda 2, Lambda 3 des jeweils ausgesandten Laserstrahles haben. Zum Beispiel sind bei dieser Ausführungsform der Figur 2 solche verschiedenfarbigen Mikrokapseln 41 verwendet, die selektiv auf die verschiedenen Wellenlängen Lambda 1, Lambda 2 oder Lambda 3 ansprechen. Zum Beispiel können mittels eines Laserstrahles des Laserdiodenarrays 22 mit der Wellenlänge Lambda 1 nur Magenta-farbige Farbstoff-Mikrokapseln zum Zerplatzen gebracht werden. Mikrokapseln mit gelbem Farbstoff sprechen z.B. nur auf einen Strahl der Wellenlänge Lambda 2 an. Entsprechendes gilt für Mikrokapseln der Farbe Cyan, die auf den Laserstrahl mit der Wellenlänge Lambda 3 ansprechen.

Oer Übersichtlichkeit halber sind die auch hier verwendeten Ansteuereinrichtungen für die einzelnen Laserdiodenarrays 22 bis 24 nicht dargestellt.

Figur 3 zeigt in erheblich vergrößerter Darstellung das Farbband 2 mit den in der Schicht 4 angeordneten Mikrokapseln 41. Die Buchstaben Y, M und C geben die jeweilige Farbe des in der betreffenden Mikrokapsel 4 enthaltenen Druckfarbstoffes an und stehen für die bekannten Komplementärfarben Yellow, Magenta und Cyan. Der auf die Schicht der Mikrokapseln 41 fokussiert auffallende Laserstrahl des Laserdiodenarrays 23 mit der Wellenlänge Lambda 1 kann nur Mikrokapseln mit der Farbe Magenta zum Zerplatzen bringen. Dieses Ergebnis ist in der Figur 3 dargestellt. Die auslaufende, magenta-farbige Flüssigkeit 25 benetzt bzw. färbt am betreffenden Ort P das Papier, womit ein Druckpunkt (dot) mit dieser Farbe erzeugt ist.

Die Wiedergabe der Farbe "schwarz" kann verbessert werden, wenn hierfür zusätzliche Mikrokapseln mit schwarzer Druckfarbe vorgesehen werden.

Figur 4 zeigt die jeweilige spektrale Absorption Y, M und C der Farbstoffe Yellow, Magenta und Cyan. Außerdem enthält die Figur 4 die Laser-Wellenlängenbereiche Lambda 1, Lambda 2 und Lambda 3 für entsprechende Diodenlaser. Es werden selektive Absorberstoffe verwendet, die auf die jeweilige Wellenlänge Lambda 1 oder Lambda 2 oder Lambda 3 ansprechen und deren Absorptionsspektrum mit A₁, A₂ und A₃ bezeichnet wiedergegeben sind. Zum Beispiel eignet sich Kupfer-II-Chlorid als Absorberstoff für die Wellenlänge Lambda 1 der Gallium-Aluminiumarsenid-Laserdiode. Mit der Strahlung dieser Laserdiode kann dann eine Mikrokapsel 41 derjenigen Farbe zum Platzen gebracht werden, in der dieser Absorberstoff mit dem Absorptionsspektrum A₁ enthalten ist. Zum Beispiel ist dies in Figur 3 die Farbe Magenta.

Die Mikrokapseln 41 mit den darin enthaltenen verschiedenfarbigen Druckfarbstoffen können auf dem Farbband 2 bzw. auf dessen Trägerfolie 3 auch hinsichtlich der einzelnen Farben in einem Muster angeordnet verteilt sein. Dieses Muster können nach Farben geordnet periodisch aufeinanderfolgende, parallele Zeilen sein. Es können dann die Mikrokapseln einer jeweiligen Farbe von der Laserstrahlung angesteuert werden, ohne daß es wellenlängenselektiver Maßnahmen bedarf. In diesem Falle genügt dann ein Laserdioden-Array mit einer Wellenlänge, um alle Farben, d.h. alle Zeilen aufeinanderfolgend anzusteuern. Es können aber auch dennoch für z.B. drei Farben drei Laserdioden-Arrays vorgesehen sein, von denen ein jedes Array die Zeilen der jeweils zugeordneten Farbe ansteuern. Damit kann der Mehrfarbendruck auch simultan durchgeführt werden. Ein Vorteil einer solchen Ausführungsform ist, daß es für die Mikrokapseln entbehrlich ist, daß diese nur selektiv auf (verschiedene) Wellenlängenbereiche der fokussiert auftreffenden Laserstrahlung ansprechen. Es genügt also einen einzigen Absorberstoff vorzusehen.

## Patentansprüche

1. Anwendung einer Vorrichtung für Laser-Transferdruck mit wenigstens einer Strahlquelle (7; 22, 23, 24) für fokussierten Strahl, mit wenigstens einer elektrischen Ansteuereinrichtung (12), mit einer Aufnahme für einen Druckträger (1), mit einer Aufnahme für ein Farbband (2), mit einem Farbband (2), das eine Trägerfolie (3) mit einer darauf befindlichen Schicht (4) ist, die durch den fokussierten Strahl zum Aufbrechen zu bringende Mikrokapseln hat, mit einer Andruckeinrichtung (5, 6), zwischen der das Farbband (2) und der Druckträger (1) aufeinandergedrückt werden,
**gekennzeichnet** **dadurch** ,
- daß die Mikrokapseln (41), die den (jeweiligen) Druckfarbstoff (Y, M, C) enthalten, am Auftreffort des (jeweiligen) fokussierten Strahls zur dortigen Druckfarbstoffübertragung (P) auf den Druckträger zum Aufbrechen gebracht werden, wozu diese Vorrichtung für Transferdruck
- als Strahlquelle (-n) jeweils Laserstrahlquellen (7; 22, 23, 24) hat,
- diese Andruckeinrichtung einen für die Laserstrahlen (10, 11; Lambda 1, Lambda 2, Lambda 3) durchlässiges Teil (5) hat,
- diese Trägerfolie (3) für die verwendete(-n) Laserwellenlänge(-n) (Lambda 1, Lambda 2, Lambda 3) transparent ist und
- diese Laserstrahlquelle(-n) so ausgerichtet ist (sind), daß der (die) Laserstrahl(-n) (10, 11, Lambda 1, Lambda 2, Lambda 3) durch das durchlässige Teil (5) der Andruckeinrichtung (5, 6) und durch die Trägerfolie (3) hindurch auf die gemäß dem Betrieb der Ansteuereinrichtung (12) ausgewählten Mikrokapseln (41) treffen.

2. Anwendung nach Anspruch 1,
**gekennzeichnet dadurch** ,
daß die Mikrokapseln (41) außerdem auch einen (jeweiligen) Absorberstoff für die Laserstrahlung enthalten.

3. Anwendung nach Anspruch 1,
**gekennzeichnet dadurch ,**
daß das Material der Wand einer jeweiligen Mikrokapsel (41) als Absorberstoff wirksam ausgewählt ist.

4. Anwendung nach einem der Ansprüche 1 bis 3,
**gekennzeichnet dadurch** ,
daß das Farbband (2) Mikrokapseln (41) enthält, die mit voneinander verschiedenen Druckfarbstoffen gefüllt und hinsichtlich der einzelnen Farben (Y, M, C), in der Schicht (4) fein verteilt worden sind.

5. Anwendung nach Anspruch 4,
**gekennzeichnet dadurch** ,
daß als in einer jeweiligen Mikrokapsel (41) enthaltener Druckfarbstoff (Y, M, C) ein für Laserstrahlung eines jeweiligen Wellenlängenbereiches (Lambda 1, Lambda 2, Lambda 3) absorbierend wirkender Druckfarbstoff ausgewählt ist.

6. Anwendung nach Anspruch 4,
**gekennzeichnet** **dadurch** , daß in einer Mikrokapsel (41) eines jeweiligen Farbstoffes (Y, C, M) zusätzlich ein jeweils selektiver Absorberstoff enthalten ist, der auf Laserstrahlung eines jeweiligen Wellenlängenbereiches (Lambda 1, Lambda 2, Lambda 3) anspricht.

7. Anwendung nach Anspruch 4,
**gekennzeichnet** **dadurch** ,
daß das Material der Wandung einer Mikrokapsel (41) eines jeweiligen Farbstoffes (Y, C, M) für Laserstrahlung eines jeweiligen Wellenlängenbereiches (Lambda 1, Lambda 2, Lambda 3) selektiv absorbierend wirksam ausgewählt ist.

8. Anwendung nach Anspruch 1, 2 oder 3,
**gekennzeichnet** **dadurch** ,
daß Mikrokapseln (41), die mit voneinander verschiedenen Farbstoffen (Y, M, C) gefüllt sind, hinsichtlich der Farbe (Y, M, C) des enthaltenen Druckfarbstoffes in einem Muster mit periodisch abwechselnder Anordnung angeordnet worden sind und die einzelnen Farben mit der Laserstrahlung angesteuert werden.

9. Anwendung nach Anspruch 8,
**gekennzeichnet** **dadurch** ,
daß die Mikrokapseln (41) hinsichtlich der Farbe (Y, M, C) des enthaltenen Druckfarbstoffes in periodisch abwechselnd aufeinanderfolgenden parallelen Zeilen angeordnet worden sind und diese verschiedenfarbigen Zeilen mit der Laserstrahlung angesteuert werden.

## Claims

1. Use of a device for laser transfer printing having at least one radiation source (7; 22, 23, 24) for a focussed beam, at least one electrical control device (12), a holding means for a print carrier (1), a holding means for an ink ribbon (2), an ink ribbon (2) which is a carrier film (3) with a layer (4) thereon which has microcapsules to be induced to break up by the focussed beam, a pressure device (5, 6) between which the ink ribbon (2) and the print carrier (1) are pressed against each other,
characterised in that
- the microcapsules (41) which contain the (respective) printing ink (Y, M, C) are induced to break up at the point of impingement of the (respective) focussed beam on the print carrier for the transfer(P)there of the printing ink, for which process this device for transfer printing
- has respectively laser beam sources (7; 22, 23, 24) as radiation source(s),
- this pressure device has a part (5) permeable to the laser beams (10, 11; lambda 1, lambda 2, lambda 3),
- this carrier film (3) is transparent to the laser wavelength(s) used (lambda 1, lambda 2, lambda 3) and
- this (these) laser radiation source(s) is (are) aligned so that the laser beam(s) (10, 11, lambda 1, lambda 2, lambda 3) strike(s) the microcapsules (41), selected in accordance with the operation of the control device (12), through the permeable part (5) of the pressure device (5, 6) and through the carrier film (3).

2. Use according to claim 1,
characterised in that
the microcapsules (41) also contain a (respective) absorber material for the laser radiation.

3. Use according to claim 1,
characterised in that
the material of the wall of a respective microcapsule (41) is selected as being effective as absorber material.

4. Use according to one of claims 1 to 3,
characterised in that
the ink ribbon (2) contains microcapsules (41) which are filled with printing inks different from each other and are finely distributed in the layer (4) with respect to the individual colours (Y, M, C).

5. Use according to claim 4,
characterised in that
as a printing ink (Y, M, C) contained in a respective microcapsule (41) there is selected a printing ink with an absorbent effect for laser radiation of a respective wavelength range (lambda 1, lambda 2, lambda 3).

6. Use according to claim 4,
characterised in that
in a microcapsule (41) of a respective ink (Y, C, M) there is additionally contained a respectively selective absorber material which responds to laser radiation of a respective wavelength range (lambda 1, lambda 2, lambda 3).

7. Use according to claim 4,
characterised in that
the material of the wall of a microcapsule (41) of a respective ink (Y, C, M) for laser radiation of a respective wavelength range (lambda 1, lambda 2, lambda 3) is selected to be selectively absorbent.

8. Use according to claim 1, 2 or 3,
characterised in that
microcapsules (41), which are filled with inks (Y, M, C) which are different from each other, are arranged, with respect to the colour (Y, M, C) of the printing ink contained, in a pattern with a periodically alternating arrangement, and the individual colours are targeted by the laser radiation.

9. Use according to claim 8,
characterised in that
the microcapsules (41) are arranged, with respect to the colour (Y, M, C) of the printing ink contained, in periodically alternating consecutive parallel lines, and these different-coloured lines are targeted by the laser radiation.

## Revendications

1. Mise en oeuvre d'un dispositif pour l'impression par transfert à laser, comprenant au moins une source de rayonnement (7 ; 22, 23, 24) pour un faisceau focalisé, au moins un dispositif électrique d'attaque (12), un dispositif de réception d'un support d'impression (1), un dispositif de réception d'un ruban encreur (2), un ruban encreur (2) qui est une feuille de support (3) sur laquelle se trouve une couche (4) qui a des microcapsules amenées à rupture sous l'action du faisceau focalisé, un dispositif d'application d'une pression (5, 6) entre lequel, sont pressés l'un contre l'autre le ruban encreur (2) et le support d'impression (1),
caractérisée en ce que,
- les microcapsules (41) qui contiennent la substance colorante ou encre d'impression concernée (Y, M, C) sont amenées à rupture au point d'incidence du faisceau focalisé concerné en vue d'y transférer (P) l'encre d'impression sur le support d'impression,
- ce dispositif d'impression par transfert ayant, comme source(s) de rayonnement, respectivement des sources à faisceau laser (7; 22, 23, 24),
- ce dispositif d'application d'une pression ayant une partie (5) perméable aux faisceaux laser (10, 11, lambda 1, lambda 2, lambda 3),
- cette feuille de support (3) étant transparente pour la(les) longueur(s) d'onde laser utilisées (lambda 1, lambda 2, lambda 3), et
- cette(ces) source(s) de rayonnement laser étant dirigée(s) de façon que le(les) faisceau(x) laser (10, 11, lambda 1, lambda 2, lambda 3) parviennent, en passant à travers la partie (5) perméable du dispositif d'application d'une pression (5, 6) et à travers la feuille de support (3) sur les microcapsules (41) choisies conformément au fonctionnement du dispositif d'attaque (12).

2. Mise en oeuvre suivant la revendication 1,
caractérisée,
en ce que les microcapsules (41) contiennent en outre également une substance absorbant le rayonnement laser.

3. Mise en oeuvre suivant la revendication 1,
caractérisée,
en ce que le matériau de la paroi d'une microcapsule (41) est choisi de manière à être efficace en tant que substance absorbante.

4. Mise en oeuvre suivant l'une des revendications 1 à 3,
caractérisée,
en ce que le ruban encreur (2) comporte des microcapsules (41) qui sont emplies d'encres d'impression différentes les unes des autres et qui sont réparties finement dans la couche (4) du point de vue des couleurs (Y, M, C) individuelles.

5. Mise en oeuvre suivant la revendication 4,
caractérisée,
en ce que, comme encre d'impression (Y, M, C) contenue dans chaque microcapsule (41), il est choisi une encre d'impression à effet absorbant pour un rayonnement laser d'un domaine de longueur d'onde (lambda 1, lambda 2, lambda 3 ).

6. Mise en oeuvre suivant la revendication 4,
caractérisée,
en ce que, dans une microcapsule (41) d'une encre (Y, C, M), est contenue en outre une substance absorbante sélective qui correspond au rayonnement laser d'un domaine de longueur d'onde (lambda 1, lambda 2, lambda 3).

7. Mise en oeuvre suivant la revendication 4,
caractérisée,
en ce que le matériau de la paroi d'une microcapsule (41) d'une encre (Y, C, M) est choisi de manière à absorber sélectivement, de façon efficace, le rayonnement laser d'un domaine de longueur d'onde (lambda 1, lambda 2, lambda 3).

8. Mise en oeuvre suivant la revendication 1, 2 ou 3,
caractérisée,
en ce que des microcapsules (41), qui sont emplies d'encres (Y, M, C) différentes les unes des autres, sont disposées du point de vue de la couleur (Y, M, C) de l'encre d'impression contenue suivant un modèle à agencement alternant périodiquement et les couleurs individuel les sont attaquées par le rayonnement laser.

9. Mise en oeuvre suivant la revendication 8,
caractérisée,
en ce que les microcapsules (41) sont disposées, du point de vue de la couleur (Y, M, C) de l'encre d'impression qu'elles contiennent, suivant des lignes parallèles se succédant avec une alternance périodique, et ces lignes de couleurs différentes sont attaquées par le rayonnement laser.
